# FASCICULE DE BREVET EUROPEEN

(11) **EP 1 893 789 B1**
(45) Date de publication et mention de la délivrance du brevet: **21.11.2018**
(21) Numéro de dépôt: 06743713.7
(22) Date de dépôt: 18.04.2006
(51) Int. Cl.: C25C 3/16

(54) **DISPOSITIF ET PROCEDE DE MAINTIEN ET DE RACCORDEMENT D'UNE TIGE D'ANODE SUR UN CADRE ANODIQUE D'UNE CELLULE D'ELECTROLYSE DE L'ALUMINIUM**
VORRICHTUNG UND VERFAHREN ZUM HALTEN UND VERBINDEN EINES ANODENSTABS AUF EINEM ANODENRAHMEN EINER ALUMINIUMELEKTROLYSEZELLE
DEVICE AND METHOD FOR MAINTAINING AND CONNECTING AN ANODE ROD ON AN ANODE FRAME OF AN ALUMINUM ELECTROLYTIC CELL

(30) Priorité: 20.04.2005 FR 0503944
(43) Date de publication de la demande: 05.03.2008
(73) Titulaire: FIVES ECL, 59790 Ronchin (FR)
(72) Inventeur: DELCORDE, Xavier, F-59650 Villeneuve D'Ascq (FR)
(74) Mandataire: Cabinet Plasseraud
(86) Numéro de dépôt international: PCT/FR2006/000844
(87) Numéro de publication internationale: WO 2006/111649

(56) Documents cités:
- EP-A- 0 178 766
- FR-A- 2 039 543
- FR-A- 2 474 536
- FR-A- 2 854 906
- US-A1- 2004 211 663

## Description

### DOMAINE TECHNIQUE

La présente invention concerne un connecteur, un crochet et un dispositif pour le maintien et le raccordement d'une tige d'anode contre un cadre anodique d'une cellule d'électrolyse de l'aluminium, ainsi qu'un procédé de maintien et de raccordement d'une telle tige d'anode.

L'aluminium métal est produit industriellement par électrolyse de l'alumine en solution dans un bain d'électrolyte, selon le procédé de Hall-Heroult. Le bain d'électrolyte est contenu dans une cuve d'électrolyse comprenant un caisson en acier revêtu intérieurement de matériaux réfractaires et/ou isolants, et au fond duquel est situé un ensemble cathodique. Des anodes, typiquement en matériau carboné, sont partiellement immergées dans le bain d'électrolyte.

Chaque anode est munie d'une tige métallique destinée à son raccordement électrique et mécanique à un cadre anodique mobile par rapport à un portique fixé au-dessus de la cuve d'électrolyse. Chaque tige d'anode est raccordée au cadre anodique à l'aide de crochets disposés de part et d'autre de la tige d'anode et d'un connecteur amovible apte à être déposé sur ces crochets et à plaquer la tige d'anode contre le cadre anodique.

Au cours de la vie de l'installation, le raccordement des tiges d'anode au cadre anodique est effectué dans différents cas :
- lors du démarrage de l'installation, au tout début du régime de fonctionnement continu, après la phase de préchauffage ;
- en régime de fonctionnement continu, lorsque le cadre anodique a atteint la limite basse de sa course et qu'il est nécessaire de le remonter par rapport à l'ensemble des anodes afin de poursuivre l'exploitation ;
- lorsque les anodes sont trop usées et/ou détériorées et qu'il est nécessaire de les changer.

Or, lors de cette opération de raccordement, il arrive que les tiges d'anode soient mal positionnées, par exemple disposées de façon non parfaitement verticale mais légèrement oblique. Ce problème est particulièrement rencontré lorsque l'on change les anodes, car, alors, elles peuvent être maintenues dans cette position incorrecte en raison de la croûte qui est formée en surface du bain d'électrolyte. Du fait de la tenue apparente conférée par la croûte, ce mauvais positionnement est difficilement détectable, et le connecteur semble jouer parfaitement son rôle.

Toutefois, en régime de fonctionnement continu, la croûte fond et ne peut plus de ce fait assurer le maintien de la tige d'anode. Cette dernière n'est alors plus maintenue de manière satisfaisante contre le cadre anodique par le connecteur du fait du mauvais positionnement initial. Il s'ensuit une dégradation du raccordement électrique et mécanique, ce qui nuit aux performances de l'installation. Dans le pire des cas, la tige d'anode peut glisser par rapport au cadre anodique et tomber au fond de la cuve d'électrolyse, nécessitant ainsi des interventions longues et coûteuses.

De façon générale, ce problème se pose lorsque, pour différentes raisons, la position de l'anode change. En effet, les efforts exercés sur la tige d'anode sont alors modifiés par rapport à la position initiale dans laquelle le serrage de la tige d'anode était satisfaisant. En conséquence, la tige d'anode n'est plus convenablement maintenue contre le cadre anodique par le connecteur.

Les documents EP 0 178 766 et US 5 876 585 proposent des dispositifs de raccordement temporaires qui assurent le serrage de la tige d'anode contre le cadre anodique lors de la mise en route de l'installation. Ces dispositifs de raccordement comportent des moyens, tels que des galets et des systèmes de type ressorts ou rondelles Belleville, autorisant un déplacement relatif de la tige d'anode tout en maintenant un serrage satisfaisant aux différents stades de dilatation et de déformation des éléments de la cellule d'électrolyse en cours de pré-chauffage.

Cependant, ces dispositifs ne sont destinés à être utilisés qu'en phase de préchauffage de l'installation, au cours de laquelle les anodes sont posées sur le fond de la cuve. En régime de fonctionnement continu, lorsque les anodes ne reposent plus sur le fond de la cuve, les galets ne permettraient pas d'assurer un serrage suffisant des tiges d'anode. Ainsi, en régime de fonctionnement continu, le document US 5 876 585 prévoit d'utiliser des dispositifs de raccordement dépourvus de moyens de compensation tels que des galets et des ressorts.

En outre, ces dispositifs sont insuffisants pour compenser un mauvais positionnement initial de la tige d'anode par rapport au cadre anodique, car, dans ce cas, les conséquences sur le déplacement de la tige sont beaucoup plus importantes que ceux provenant de la montée en température des composants de la cellule.

La demande française FR 2 039 543 décrit un connecteur comprenant un corps comportant deux leviers destinés à exercer une pression sur la tige d'anode vers le cadre anodique par au moins une face d'appui, deux tiges latérales sensiblement coaxiales dépassant chacune latéralement dudit corps et destinés à reposer chacune sur un crochet fixé au cadre anodique, de part et d'autre de la tige et une vis de serrage apte à provoquer le pivotement des leviers autour de l'axe des tiges latérales, de sorte que le connecteur peut se trouver dans deux configurations géométriques particulières: une configuration de serrage (ou encore une "configuration serrée") où la face d'appui des leviers est en contact avec la tige d'anode et la sollicite vers le cadre anodique sensiblement perpendiculairement à celui-ci et une configuration de desserrage (ou encore une "configuration desserrée"), dans laquelle la face d'appui des leviers n'exerce pas de pression sur la tige d'anode. Un tel connecteur, employé actuellement couramment dans les ateliers d'électrolyse autant en pré-chauffage qu'en régime continu, ne dispose pas non plus de moyen de compensation autorisant un déplacement relatif significatif de la tige d'anode tout en maintenant un serrage satisfaisant de celle-ci sur le cadre anodique.

La présente invention vise à remédier aux inconvénients mentionnés ci-dessus, en fournissant une solution permettant d'assurer un excellent serrage de la tige d'anode contre le cadre anodique, malgré un éventuel positionnement initial incorrect, au moyen d'un connecteur, un crochet et/ou un dispositif pouvant être utilisé en phase de préchauffage mais également en régime de fonctionnement continu.

A cet effet, et selon un premier aspect, l'invention concerne un connecteur pour le maintien et le raccordement d'une tige d'anode contre un cadre anodique d'une cellule d'électrolyse de l'aluminium, comprenant :
- un corps comportant au moins une partie mobile comprenant une face d'appui, ladite partie mobile se déplaçant de telle sorte que la dite face d'appui exerce une pression sur la tige d'anode, en suivant une direction sensiblement perpendiculaire à la surface de contact du cadre anodique;
- un couple de protubérances latérales sensiblement axiales dépassant chacune latéralement dudit corps, orientées substantiellement perpendiculairement à ladite direction et étant destinées à reposer chacune sur un crochet fixé au cadre anodique, de part et d'autre de la tige d'anode;
- et un actionneur apte à provoquer le déplacement de ladite partie mobile pour l'amener entre une position de serrage, dans laquelle ladite face d'appui est en contact avec la tige d'anode et la sollicite vers le cadre anodique lorsque lesdites protubérances latérales reposent sur lesdits crochets, et une position de desserrage, dans laquelle ladite face d'appui n'exerce pas de pression sur la tige d'anode;
caractérisé en ce que ledit connecteur présente au moins partiellement une géométrie et/ou est constitué au moins partiellement d'un matériau tels que, lorsque ledit actionneur amène la partie mobile en position de serrage, ledit connecteur subit une déformation élastique suffisante pour que, en cas de changement de position de la tige d'anode par rapport au cadre anodique, ledit connecteur, par retour élastique au moins partiel vers sa position de repos, reste en contact avec ladite tige d'anode et continue ainsi à assurer un maintien ferme de ladite tige d'anode contre ledit cadre anodique.

Autrement dit, le connecteur selon l'invention comporte au moins une partie apte à emmagasiner une énergie de déformation élastique suffisante pour entraîner un grand déplacement de la face d'appui en direction du cadre anodique, lorsque l'effort de serrage est relâché. Cette partie particulièrement déformable élastiquement peut être tout ou partie de la partie mobile, d'un élément de liaison entre la partie mobile et l'actionneur, ou encore tout ou partie du couple de protubérances latérales. Bien évidemment, on peut également combiner plusieurs de ces parties du connecteur de façon à ce que se soit le connecteur dans son ensemble qui présente cette aptitude à emmagasiner ladite déformation élastique suffisante.

Le but est d'emmagasiner une réserve d'énergie mécanique dans le connecteur telle qu'en cas de libération des contraintes de contact liée à un déplacement relatif de la tige d'anode par rapport au cadre anodique, la face d'appui du connecteur contre la tige d'anode peut, par retour élastique dudit connecteur, se déplacer d'une certaine distance en direction de ladite tige d'anode. En pratique, la demanderesse a évalué que ladite déformation élastique suffisante doit se traduire, au cours d'un retour élastique résultant d'une baisse de l'effort de serrage, par un déplacement de la face d'appui de la partie mobile en direction du cadre anodique d'au moins 0,6 millimètre, de préférence supérieur à 1mm, voire 2 mm, voire encore 3mm. Une autre façon d'estimer ladite déformation élastique suffisante revient à viser la compensation d'un déplacement angulaire de la tige d'anode par rapport à la verticale d'au moins 0,15°, et de préférence au moins 0,3°.

La partie du connecteur apte à emmagasiner une grande déformation élastique doit donc présenter une géométrie telle et être constituée d'un matériau possédant une limite élastique suffisamment élevée pour qu'un tel déplacement, typiquement supérieur à 0,6 mm, se traduise par une déformation purement élastique. De préférence on choisira un matériau dont la limite élastique est supérieure à 1000 N/mm2, typiquement un métal, notamment un acier.

Une modalité préférée d'un connecteur selon l'invention comprend :
- un corps comportant, en tant que parties mobiles, deux leviers destinés à exercer une pression sur la tige d'anode vers le cadre anodique par au moins une face d'appui ;
- en tant que protubérances latérales, deux tiges latérales sensiblement coaxiales dépassant chacune latéralement dudit corps et destinées à reposer chacune sur un crochet fixé au cadre anodique, de part et d'autre de la tige d'anode ;
- et, en tant qu'actionneur, une vis de serrage apte à provoquer le pivotement des leviers autour de l'axe des tiges latérales entre une position de serrage dans laquelle la face d'appui des leviers est en contact avec la tige d'anode et la sollicite vers le cadre anodique sensiblement perpendiculairement à celui-ci et une position de desserrage dans laquelle la face d'appui des leviers n'exerce pas de pression sur la tige d'anode.

Les deux tiges latérales peuvent être formées par une unique tige traversant le corps du connecteur. La géométrie et la matière constitutive d'au moins un levier et/ou une tige latérale du connecteur sont aptes à permettre, lors du serrage de la vis pour le maintien et le raccordement de la tige d'anode, une déformation élastique suffisante du connecteur pour que, en cas de changement de position de la tige d'anode par rapport au cadre anodique, ledit connecteur, par retour élastique au moins partiel vers sa position de repos, reste en contact avec ladite tige d'anode et continue ainsi à assurer un maintien ferme de ladite tige d'anode contre ledit cadre anodique. On constitue ainsi une réserve d'énergie mécanique dans le connecteur pour la restituer automatiquement en cas de mouvement de la tige d'anode, afin que le raccordement et le maintien de la tige d'anode contre le cadre anodique soit toujours satisfaisant.

Par exemple, le connecteur présente une tige latérale suffisamment longue, de sorte que la distance entre le corps du connecteur et la zone d'appui de cette tige, destinée à reposer sur le crochet fixé au cadre anodique, est suffisamment importante pour permettre une déformation élastique de ladite tige et, en conséquence, un déplacement du corps du connecteur, et par conséquent de sa face d'appui sur la tige d'anode, sensiblement perpendiculairement au cadre anodique, d'une amplitude supérieure à 0,6 mm. De préférence, au moins une tige latérale est réalisée en un matériau dont la limite élastique est supérieure à 1000 N/mm2, typiquement un métal, notamment un acier.

Ladite distance entre le corps du connecteur et la zone d'appui de cette tige latérale peut être supérieure à 50 mm, voire à 90 mm, et l'amplitude du déplacement du corps du connecteur peut dépasser 1 mm, voire 2 mm, voire encore 3 mm. La distance entre le corps du connecteur et la zone d'appui de la tige latérale correspondante peut être comprise entre 20 et 40 % de la distance entre les zones d'appui des deux tiges latérales (c'est-à-dire la distance entre les deux crochets fixés au cadre anodique).

Au moins un levier peut comporter au moins un flasque présentant une échancrure pratiquée depuis son bord supérieur ou inférieur et définissant deux branches écartées l'une de l'autre selon une direction perpendiculaire aux tiges latérales. Le fond de l'échancrure peut alors former un logement destiné à recevoir une tige latérale.

Au moins un levier peut comporter un patin élastique dont au moins une partie forme la face d'appui dudit levier sur la tige d'anode. Ce patin peut se présenter sous la forme d'une patte élastique repliée sur elle-même, de préférence réalisée en métal, notamment en acier.

Selon un autre aspect, l'invention concerne un crochet destiné à être fixé au cadre anodique d'une cellule d'électrolyse de l'aluminium pour le maintien et le raccordement, contre le cadre anodique, d'une tige d'anode placée à côté du crochet, et sur lequel est destiné à reposer un connecteur pouvant être actionné entre une position de serrage dans laquelle le connecteur est en contact avec la tige d'anode et la sollicite vers le cadre anodique sensiblement perpendiculairement à celui-ci et une position de desserrage dans laquelle le connecteur n'exerce pas de pression sur la tige d'anode. La géométrie et la matière constitutive du crochet sont aptes à permettre, lors de l'actionnement du connecteur vers la position de serrage, une déformation élastique suffisante du crochet par rapport au cadre anodique pour que le crochet puisse, par retour élastique au moins partiel vers sa position de repos, compenser un changement éventuel de la position de la tige d'anode par rapport au cadre anodique et continuer ainsi à assurer un maintien ferme de la tige d'anode contre le cadre anodique. En d'autres termes, on constitue une réserve d'énergie mécanique dans le ou chaque crochet destinée à être restituée automatiquement en cas de mouvement de la tige d'anode.

Selon un autre aspect, l'invention concerne un dispositif de maintien et de raccordement d'une tige d'anode contre un cadre anodique d'une cellule d'électrolyse de l'aluminium, comprenant :
- deux crochets fixés au cadre anodique et entre lesquels la tige d'anode est destinée à être placée ;
- un connecteur comprenant:
   a) un corps comportant au moins une partie mobile comprenant une face d'appui, ladite partie mobile se déplaçant de telle sorte que la dite face d'appui exerce une pression sur la tige d'anode, en suivant une direction sensiblement perpendiculaire à la surface de contact du cadre anodique,
   b) un couple de protubérances dépassant chacune latéralement dudit corps, orientées globalement perpendiculairement à ladite direction, étant destinées à reposer chacune sur un crochet et
   c) un actionneur apte à provoquer le déplacement de ladite partie mobile pour l'amener entre une position de serrage, dans laquelle ladite face d'appui est en contact avec la tige d'anode et la sollicite vers le cadre anodique lorsque lesdites protubérances reposent sur lesdits crochets, et une position de desserrage, dans laquelle ladite face d'appui n'exerce pas de pression sur la tige d'anode. Les crochets et/ou le connecteur présentent au moins partiellement une géométrie et/ou sont au moins partiellement constitués d'un matériau tels que lorsque lesdites protubérances reposent sur lesdits crochets et que ledit actionneur amène la partie mobile en position de serrage, ledit dispositif de maintien et de raccordement subit une déformation élastique suffisante pour que, en cas de changement de position de la tige d'anode par rapport au cadre anodique, ledit connecteur, par retour élastique au moins partiel dudit dispositif vers sa position de repos, reste en contact avec ladite tige d'anode et continue ainsi à assurer un maintien ferme de ladite tige d'anode contre ledit cadre anodique.

En particulier, le dispositif comprend un connecteur comprenant un corps comportant deux leviers présentant au moins une face d'appui, deux tiges latérales sensiblement coaxiales dépassant chacune latéralement d'un levier, destinées à reposer chacune sur un crochet, et une vis de serrage apte à provoquer le pivotement des leviers autour de l'axe des tiges entre une position de serrage dans laquelle la face d'appui des leviers est en contact avec la tige d'anode et la sollicite vers le cadre anodique sensiblement perpendiculairement à celui-ci et une position de desserrage dans laquelle la face d'appui des leviers n'exerce pas de pression sur la tige d'anode. La géométrie et la matière constitutive d'au moins un crochet, un levier et/ou une tige latérale du connecteur sont aptes à permettre, lors du serrage de la vis pour le maintien et le raccordement de la tige d'anode, une déformation élastique suffisante du dispositif de maintien par rapport au cadre anodique pour que le dispositif de maintien puisse, par retour élastique au moins partiel vers sa position de repos, compenser un changement éventuel de la position de la tige d'anode par rapport au cadre anodique et continuer ainsi à assurer un maintien ferme de la tige d'anode contre le cadre anodique.

Contrairement à l'art antérieur, ce dispositif permet en outre d'éviter la mise en oeuvre de pièces spécifiques supplémentaires (galet, ressort, rondelle) qu'il faudrait assembler aux autres et régulièrement changer.

Le connecteur et/ou le crochet peuvent être conformes à ceux précédemment décrits.

Selon une réalisation possible, la largeur L_{C} du corps du connecteur est inférieure à la largeur L_{TA} de la tige d'anode, et par exemple L_{C} < 0,8 L_{TA}.

Enfin, selon un autre aspect, l'invention concerne un procédé de maintien et de raccordement d'une tige d'anode contre un cadre anodique d'une cellule d'électrolyse de l'aluminium, comprenant les étapes consistant à :
- placer la tige d'anode entre deux crochets fixés au cadre anodique ;
- prévoir un connecteur comprenant:
   a) un corps comportant au moins une partie mobile comprenant une face d'appui, ladite partie mobile se déplaçant de telle sorte que la dite face d'appui exerce une pression sur la tige d'anode, en suivant une direction sensiblement perpendiculaire à la surface de contact du cadre anodique;
   b) un couple de protubérances dépassant chacune latéralement dudit corps, orientées globalement perpendiculairement à ladite direction, étant destinées à reposer chacune sur un crochet fixé au cadre anodique, de part et d'autre de la tige d'anode;
   c) et un actionneur apte à provoquer le déplacement de ladite partie mobile pour l'amener entre une position de serrage, dans laquelle ladite face d'appui est en contact avec la tige d'anode et la sollicite vers le cadre anodique lorsque lesdites protubérances reposent sur lesdits crochets, et une position de desserrage, dans laquelle ladite face d'appui n'exerce pas de pression sur la tige d'anode;
- placer le connecteur sur les crochets, en faisant reposer chacune des protubérances latérales sur un crochet, le connecteur étant dans une position de desserrage;
- actionner l'actionneur pour amener la partie mobile vers une position de serrage.

Dans ce procédé selon cet aspect de l'invention, l'actionneur est actionné jusqu'à provoquer une déformation élastique suffisante d'au moins un crochet et/ou au moins une partie du connecteur pour que ledit connecteur, par retour élastique au moins partiel dudit crochet et/ou de ladite partie du connecteur vers sa position de repos, reste en contact avec ladite tige d'anode et continue ainsi à assurer un maintien ferme de ladite tige d'anode contre ledit cadre anodique.

En particulier, cet aspect de l'invention concerne un procédé de maintien et de raccordement d'une tige d'anode contre un cadre anodique d'une cellule d'électrolyse de l'aluminium, comprenant les étapes consistant à :
- placer la tige d'anode entre deux crochets fixés au cadre anodique ;
- prévoir un connecteur comprenant un corps comportant deux leviers présentant au moins une face d'appui, deux tiges latérales sensiblement coaxiales dépassant chacune latéralement d'un levier et une vis de serrage ;
- placer le connecteur sur les crochets, en faisant reposer chacune des tiges latérales sur un crochet, le connecteur étant dans une position desserrée dans laquelle la face d'appui des leviers n'exerce pas de pression sur la tige d'anode ;
- actionner la vis de serrage pour provoquer le pivotement des leviers autour de l'axe des tiges vers une position de serrage dans laquelle la face d'appui des leviers est en contact avec la tige d'anode et la sollicite vers le cadre anodique sensiblement perpendiculairement à celui-ci.

La vis de serrage est actionnée jusqu'à provoquer une déformation élastique suffisante d'au moins un crochet, un levier et/ou une tige latérale du connecteur par rapport au cadre anodique pour que ledit crochet, levier et/ou ladite tige latérale puisse, par retour élastique au moins partiel vers sa position de repos, compenser un changement éventuel de la position de la tige d'anode par rapport au cadre anodique et continuer ainsi à assurer un maintien ferme de la tige d'anode contre le cadre anodique, la géométrie et la matière constitutive dudit crochet, dudit levier et/ou de ladite tige latérale étant choisis de sorte à permettre une telle déformation élastique et un tel retour élastique.

Le connecteur et/ou le crochet peuvent être conformes à ceux précédemment décrits.

Pour sa bonne compréhension, l'invention est à nouveau décrite ci-dessous en référence aux figures annexées représentant, à titre d'exemples non limitatifs, plusieurs formes de réalisation possibles de l'invention.
La figure 1 est une vue en perspective d'une cellule d'électrolyse typique destinée à la production d'aluminium ;
La figure 2 est une vue en perspective d'une tige d'anode plaquée contre un cadre anodique par un dispositif de maintien et de raccordement selon un premier mode de réalisation de l'invention ;
Les figures 3 et 4 sont des vues latérales de la tige d'anode et du dispositif de la figure 2 respectivement en position desserrée et en position de serrage ;
La figure 5 est une vue de dessus de la tige d'anode et du dispositif de la figure 2, montrant schématiquement, en pointillés, l'axe des tiges latérales et, partiellement, le corps du connecteur en position déformée ;
Les figures 6 et 7 sont des vues en perspective et latérale d'un crochet selon un autre mode de réalisation de l'invention ;
La figure 8 est une vue en perspective d'un connecteur selon encore un autre mode de réalisation de l'invention ; et
La figure 9 est une vue latérale d'un connecteur selon encore un autre mode de réalisation de l'invention.

Tel qu'illustré à la figure 1, une cellule d'électrolyse 1 comprend une cuve 2 apte à contenir le métal liquide et le bain d'électrolyte, et une superstructure 3 comportant un portique fixe 4 et un cadre anodique métallique mobile 5. La cellule d'électrolyse 1 comprend également des anodes 6 munies d'une tige métallique 7 destinée à la fixation et au raccordement électrique des anodes 6 au cadre anodique 5. Chaque tige d'anode 7 est raccordée au cadre anodique 5 par un dispositif de maintien et de raccordement. Ce dispositif comprend deux crochets 8 fixés au cadre anodique 5, sensiblement à la même hauteur, et entre lesquels la tige d'anode 7 est destinée à être placée, ainsi qu'un connecteur 9.

Le connecteur 9 comprend tout d'abord un corps comportant deux leviers, à savoir un levier supérieur 10 et un levier inférieur 11, qui présentent chacun deux flasques latéraux 12a, 12b, 13a, 13b. Les flasques sont ici sensiblement identiques. Les deux flasques d'un même levier sont réunis d'une part en partie avant par un patin 14, dont au moins une partie forme la face d'appui des leviers 10, 11 est destinée à exercer une pression sur la tige d'anode 7 vers le cadre anodique 5, et d'autre part en partie arrière par un écrou 15, les deux écrous 15 présentant sensiblement le même axe 16. Dans la zone avant du corps, le levier inférieur 11 est typiquement partiellement placé entre les deux flasques 12a, 12b du levier supérieur 10.

Le connecteur 9 comprend également deux tiges latérales 17a, 17b, sensiblement cylindriques et de même axe 18, dépassant l'une d'un premier côté et l'autre du deuxième côté du connecteur 9, dans la zone avant du corps. Selon une réalisation possible, les deux tiges latérales 17a, 17b sont constituées d'une seule et même tige traversant le corps du connecteur 9 et dépassant latéralement de part et d'autre dudit corps. Les tiges latérales 17a, 17b sont destinées à reposer chacune sur un crochet 8.

Enfin, le connecteur 9 comprend une vis de serrage 19 engagée dans les écrous 15 et présentant deux zones filetées à pas contraires coopérant chacune avec un écrou 15. Ainsi, la mise en rotation de la vis 19 autour de l'axe 16, par un organe de serrage approprié coopérant avec la tête de la vis, provoque le pivotement des leviers 10, 11 autour de l'axe 18 des tiges latérales 17a, 17b, entre une position de serrage dans laquelle les deux écrous 15 sont éloignés l'un de l'autre (figure 4) et une position desserrée dans laquelle les deux écrous 15 sont sensiblement jointifs (figure 3).

Le raccordement de la tige d'anode 7 au cadre anodique 5 s'effectue comme suit : la tige d'anode 7 est placée entre les deux crochets 8 déjà fixés au cadre anodique 5, puis le connecteur 9 est placé sur les crochets 8, en faisant reposer chacune des tiges latérales 17a, 17b dans le creux 8a d'un crochet 8, le connecteur 9 étant dans la position desserrée. Dans cette position, la face d'appui des leviers 10, 11 n'exerce pas ou peu de pression sur la tige d'anode 7 (figure 3). Puis on actionne la vis de serrage 19 pour provoquer le pivotement des leviers 10, 11 vers la position de serrage. Dans la position de serrage, la face d'appui des leviers 10, 11 est en contact avec la tige d'anode 7 et la sollicite vers le cadre anodique 5, sensiblement perpendiculairement à celui-ci, assurant ainsi le maintien et le raccordement de la tige d'anode 7 au cadre anodique 5 (figure 4).

Le dispositif de maintien et de raccordement est conçu pour permettre d'assurer un excellent serrage de la tige d'anode 7 contre le cadre anodique 5 à tout moment, même si la tige d'anode 7 vient à se déplacer par rapport au cadre anodique 5. Ceci est obtenu de la façon suivante : au montage, la vis de serrage 19 est actionnée jusqu'à provoquer une déformation élastique suffisante d'au moins un élément du dispositif (crochet, levier, tige latérale) par rapport au cadre anodique 5. Ainsi, par retour élastique au moins partiel vers sa position de repos, cet élément - ou ces éléments - peut compenser un changement éventuel de la position de la tige d'anode 7 par rapport au cadre anodique 5 et le dispositif peut ainsi continuer à assurer le maintien de la tige d'anode 7 contre le cadre anodique 5.

Selon un premier mode de réalisation, illustré sur les figures 2 à 5, ce sont les tiges latérales 17a, 17b du connecteur 9 qui procurent cet effet élastique.

Dans ce mode de réalisation, la largeur Le du corps du connecteur 9 est relativement faible par rapport à la largeur L_{TA} de la tige d'anode 7. En conséquence, puisque les crochets 8 sont placés de part et d'autre de la tige d'anode 7 et à proximité de celle-ci, la distance L entre le corps du connecteur 9 et la zone d'appui 20 d'une tige latérale 17a, 17b sur le crochet 8 correspondant est relativement importante. Du fait de ce porte-à-faux important, lors du serrage de la vis 19, les tiges latérales 17a, 17b peuvent se déformer comme représenté schématiquement sur la figure 5, l'axe 18 des tiges latérales 17a, 17b se courbant en provoquant l'éloignement du corps du connecteur 9 par rapport au cadre anodique. Le diamètre D des tiges latérales 17a, 17b et la limite élastique de leur matériau constitutif sont choisis afin de permettre une déformation suffisante des tiges latérales 17a, 17b, c'est-à-dire le stockage dans les tiges latérales 17a, 17b d'une quantité suffisante d'énergie mécanique qui pourra être restituée en cas de modification de la position de la tige d'anode 7. Dans ce cas, les tiges latérales 17a, 17b reviennent au moins partiellement vers leur position de repos, et il existe toujours un effort de serrage de la tige d'anode 7 contre le cadre anodique 5.

Selon une réalisation possible :
- le diamètre D des tiges latérales 17a, 17b est compris ente 45 et 65 mm, par exemple 57 mm ;
- le matériau constitutif des tiges latérales 17a, 17b est un acier dont la limite élastique est de l'ordre de 1040 N/mm² ;
- largeur Le du corps du connecteur 9 comprise entre 90 et 120 mm ;
- la distance L est comprise entre 95 et 115 mm pour une tige d'anode de largeur L_{TA} = 140 mm et entre 130 et 165 pour une tige d'anode de largeur L_{TA} = 220 mm.

Le même connecteur 9 est utilisé pour toutes les tiges d'anode dont la largeur L_{TA} est comprise entre 140 et 220 mm, ce qui correspond à 90% des applications. Ainsi, puisque la largeur Le du corps du connecteur 9 est constante, le porte-à-faux (distance L), et donc la réserve d'énergie mécanique, sont d'autant plus importants que la largeur L_{TA} de la tige d'anode 7 est grande.

Avec ces valeurs, et pour un effort de 16 tonnes (8 tonnes sur chaque crochet 8), on peut obtenir un déplacement d du corps du connecteur 9 d'au moins 0,8 mm pour une tige d'anode 7 de largeur 140 mm et d'au moins 1,8 mm, voire plus de 3 mm, pour une tige d'anode 7 de largeur 220 mm, ce qui correspond à des variations supérieures respectivement à 300 % et à 400 % par rapport à l'art antérieur, pour un même diamètre des tiges latérales 17a, 17b. Le connecteur 9 représenté sur la figure 5 est symétrique, mais d'autres structures pourraient être envisagées dans lesquelles l'une des deux tiges latérales 17a, 17b serait plus longue et/ou se déformerait plus que l'autre.

Selon une réalisation possible, le patin 14 ménagé sur les leviers 10, 11 est réalisé en un matériau élastiquement déformable. Sous l'effet du serrage de la vis 19, le patin 14 est donc comprimé entre le levier 10, 11 correspondant et la tige d'anode 7 et peut, si nécessaire, revenir au moins partiellement vers sa position de repos et continuer à exercer sur la tige d'anode 7 l'effort nécessaire à son raccordement et son maintien correct contre le cadre anodique 5.

Selon un autre mode de réalisation, illustré sur les figures 6 et 7, ce sont les crochets 8 qui procurent l'effet élastique.

Le crochet 8 comporte une base de fixation 21, prolongée par un corps porteur 22 dont les bords supérieur 23 et inférieur 24 sont sensiblement parallèles, et une partie d'extrémité 25 recourbée, définissant un creux 26 pour la réception d'une tige latérale 17a, 17b, et dont le bord extrême libre 27 est sensiblement perpendiculaire au bord inférieur 24 du corps porteur 22.

Le crochet 8 est soudé à sa base sur une embase 28 munie de deux évidements 29 pour la fixation par vissage sur le cadre anodique 5. Des moyens de positionnement 30 sont en outre ménagés sur une face latérale du crochet 8 destinée à être en regard de la tige d'anode 7, pour le guidage et le positionnement de la tige d'anode 7 entre les crochets 8.

La hauteur h22 du corps porteur 22 est sensiblement constante et comprise entre 60 et 85 % de la hauteur h21 de la base 21. Par exemple, h21 est de l'ordre de 135 mm et h22 de l'ordre de 100 mm.

Selon une réalisation possible, le crochet 8 est réalisé en acier et présente une épaisseur e inférieure à 18 mm, par exemple de 15 mm. Le crochet 8 peut également comporter des zones localisées dont l'épaisseur est inférieure à l'épaisseur générale e du crochet 8.

Le crochet 8 présente ainsi une plus grande capacité de déformation élastique que les crochets de l'art antérieur. Ainsi, pour un effort de 16 tonnes (8 tonnes sur chaque crochet 8), le déplacement du creux 26 du crochet 8 dans la direction de l'effort, qui est sensiblement horizontale, est supérieur d'au moins 20 % au déplacement obtenu avec les crochets connus. Si la tige d'anode 7 change de position, le crochet 8 peut, par restitution au moins partielle de l'énergie mécanique qu'il a stockée en se déformant élastiquement, continuer à assurer un maintien correct de la tige d'anode 7 contre le cadre anodique 5. Selon un autre mode de réalisation, illustré sur la figure 8, ce sont les leviers 10, 11 qui procurent l'effet élastique.

Les deux flasques latéraux 12a, 12b du levier supérieur 10 sont sensiblement identiques et présentent chacun une échancrure 31 pratiquée depuis leur bord supérieur, vers l'avant. Les deux flasques latéraux 13a, 13b du levier inférieur 11 sont sensiblement identiques. Ils présentent chacun une échancrure pratiquée depuis leur bord inférieur, vers l'avant, et sont placés entre les flasques latéraux 12a, 12b du levier supérieur 10, de sorte que les échancrures 31 soient sensiblement en regard et définissent un logement apte à recevoir les tiges latérales 17a, 17b (ou une unique tige traversante) sensiblement horizontalement. Les quatre flasques présentent sensiblement la forme de points d'interrogations placés deux à deux dans une position inversée l'une par rapport à l'autre. En variante, seuls les flasques latéraux 12a, 12b du levier supérieur 10 ou seuls les flasques latéraux 13a, 13b du levier inférieur 11 comportent une telle échancrure, l'effet élastique résultant alors du levier dont les flasques comportent l'échancrure. Dans un mode de réalisation de cette variante, illustré à la Figure 8, les tiges latérales 17a, 17b sont disposées dans le creux des échancrures 31. Dans un autre mode de réalisation de cette variante, les tiges latérales 17a, 17b traversent les flasques latéraux 12a, 12b, typiquement à proximité du creux des échancrures 31 ; dans ce cas, les échancrures 31 sont moins profondes que dans le mode de réalisation précédent.

Du fait de l'échancrure 31, chaque flasque 12a, 12b, 13a, 13b comprend deux branches 32, 33 écartées l'une de l'autre selon une direction perpendiculaire au cadre d'anode 5. Les flasques possèdent ainsi une aptitude à la déformation élastique perpendiculairement au cadre d'anode 5, par rapprochement des deux branches 32, 33 d'une même échancrure 31.

Enfin, selon un autre mode de réalisation, illustré sur la figure 9, les patins des figures 2 à 5 se présentent sous la forme de pattes élastiques 34 repliées sur elles-mêmes.

Au repos, les deux branches 35, 36 d'une patte 34 sont espacées l'une de l'autre. Lors du serrage du connecteur 9 contre la tige d'anode 7, les deux branches 35, 36 sont rapprochées l'une de l'autre pour devenir jointives par déformation élastique. Si la tige d'anode 7 change de position, les deux branches 35, 36 vont revenir vers leur position de repos et, par effet élastique, vont continuer à solliciter la tige d'anode 7 vers le cadre anodique 5.

Bien entendu, il est possible de combiner entre eux deux ou plus des modes de réalisation précédemment décrits pour obtenir une capacité de déformation élastique, et donc de compensation des mouvements de la tige d'anode encore plus importante.

Il va de soi que l'invention n'est pas limitée aux formes de réalisation décrites ci-dessus à titre d'exemple mais qu'elle en embrasse au contraire toutes les variantes de réalisation.

## Revendications

1. Connecteur (9) pour le maintien et le raccordement d'une tige d'anode (7) contre un cadre anodique (5) d'une cellule d'électrolyse (1) de l'aluminium, comprenant :
- un corps comportant au moins une partie mobile (10, 11) comprenant une face d'appui (14), ladite partie mobile se déplaçant de telle sorte que la dite face d'appui exerce une pression sur la tige d'anode (7), en suivant une direction (D) sensiblement perpendiculaire à la surface de contact du cadre anodique (5);
- un couple de protubérances latérales (17a et 17b) sensiblement axiales dépassant chacune latéralement dudit corps, orientées substantiellement perpendiculairement à ladite direction (D) et étant destinées à reposer chacune sur un crochet (8) fixé au cadre anodique (5), de part et d'autre de la tige d'anode (7);
- et un actionneur (19) apte à provoquer le déplacement de la partie mobile (14) pour l'amener entre une position de serrage, dans laquelle la face d'appui (14) est en contact avec la tige d'anode (7) et la sollicite vers le cadre anodique (5) lorsque les protubérances latérales (17a et 17b) reposent sur les crochets (8), et une position de desserrage, dans laquelle ladite face d'appui n'exerce pas de pression sur ladite tige d'anode;
**caractérisé en ce que** ledit connecteur présente au moins partiellement une géométrie et/ou est constitué au moins partiellement d'un matériau tels que, lorsque ledit actionneur amène la partie mobile en position de serrage, ledit connecteur subit une déformation élastique suffisante pour que, en cas de changement de position de la tige d'anode (7) par rapport au cadre anodique (5), ledit connecteur, par retour élastique au moins partiel vers sa position de repos, reste en contact avec ladite tige d'anode et continue ainsi à assurer un maintien ferme de ladite tige d'anode contre ledit cadre anodique.

2. Connecteur (9) selon la revendication 1 **caractérisé en ce qu'**il comporte au moins une partie apte à emmagasiner une énergie de déformation élastique suffisante pour entraîner un grand déplacement, typiquement supérieur à 0,6 mm, de la face d'appui en direction du cadre anodique lorsque l'effort de serrage est relâché.

3. Connecteur (9) selon la revendication 1 **caractérisé en ce qu'**il comporte au moins une partie apte à emmagasiner une énergie de déformation élastique suffisante pour compenser un déplacement angulaire de la tige d'anode par rapport à la verticale d'au moins 0,15°, et de préférence au moins 0,3°.

4. Connecteur (9) selon la revendication 1 **caractérisé en ce que** la partie du connecteur apte à emmagasiner une grande déformation élastique est en un matériau dont la limite élastique est supérieure à 1000 N/mm2, typiquement en métal, en particulier en acier.

5. Connecteur selon la revendication 1, comprenant:
- un corps comportant deux leviers (10, 11) destinés à exercer une pression sur la tige d'anode (7) vers le cadre anodique (5) par au moins une face d'appui ;
- deux tiges latérales (17a, 17b) sensiblement coaxiales dépassant chacune latéralement dudit corps et destinées à reposer chacune sur un crochet (8) fixé au cadre anodique (5), de part et d'autre de la tige d'anode (7) ;
- et une vis de serrage (19) apte à provoquer le pivotement des leviers (10, 11) autour de l'axe (18) des tiges latérales (17a, 17b) entre une position de serrage dans laquelle la face d'appui des leviers (10, 11) est en contact avec la tige d'anode (7) et la sollicite vers le cadre anodique (5) sensiblement perpendiculairement à celui-ci et une position desserrée dans laquelle la face d'appui des leviers (10, 11) n'exerce pas de pression sur la tige d'anode (7) ; **caractérisé en ce que** la géométrie et la matière constitutive d'au moins un levier (10, 11) et/ou une tige latérale (17a, 17b) du connecteur (9) sont aptes à permettre, lors du serrage de la vis (19) pour le maintien et le raccordement de la tige d'anode (7), une déformation élastique suffisante du connecteur (9) pour que, en cas de changement de position de la tige d'anode par rapport au cadre anodique, ledit connecteur, par retour élastique au moins partiel vers sa position de repos, reste en contact avec ladite tige d'anode et continue ainsi à assurer un maintien ferme de ladite tige d'anode (7) contre ledit cadre anodique (5).

6. Connecteur selon la revendication 5, **caractérisé en ce qu'**au moins une tige latérale (17a, 17b) est réalisée en un matériau dont la limite élastique est supérieure à 1000 N/mm2, et **en ce que** la distance (L) entre le corps du connecteur (9) et la zone d'appui (20) de cette tige (17a, 17b), destinée à reposer sur le crochet (8) fixé au cadre anodique (5), est suffisamment importante pour permettre une déformation élastique de ladite tige (17a, 17b) et, en conséquence, un déplacement du corps du connecteur (9), sensiblement perpendiculairement au cadre anodique (5), d'une amplitude supérieure à 0,6 mm.

7. Connecteur selon la revendication 6, **caractérisé en ce qu'**au moins une tige latérale (17a, 17b) est réalisée en métal, notamment en acier.

8. Connecteur selon la revendication 6 ou 7, **caractérisé en ce que** la distance (L) entre le corps du connecteur (9) et la zone d'appui (20) de la tige latérale (17a, 17b) correspondante est comprise entre 20 et 40 % de la distance entre les zones d'appui (20) des deux tiges latérales (17a, 17b).

9. Connecteur selon l'une des revendications 5 à 8, **caractérisé en ce qu'**au moins un levier (10, 11) comporte au moins un flasque (12a, 12b, 13a, 13b) présentant une échancrure (31) pratiquée depuis son bord supérieur ou inférieur et définissant deux branches (32, 33) écartées l'une de l'autre selon une direction perpendiculaire aux tiges latérales (17a, 17b).

10. Connecteur selon la revendication 9, **caractérisé en ce que** le fond de l'échancrure (31) forme un logement destiné à recevoir une tige latérale (17a, 17b).

11. Connecteur selon l'une des revendications 5 à 10, **caractérisé en ce que** le levier supérieur (10) comprend deux flasques latéraux (12a, 12b) sensiblement identiques, chacun présentant une échancrure (31) pratiquée depuis son bord supérieur, et **en ce que** le levier inférieur (11) comprend deux flasques latéraux (13a, 13b) sensiblement identiques, chacun présentant une échancrure pratiquée depuis son bord inférieur, le levier inférieur (11) étant placé entre les flasques latéraux (12a, 12b) du levier supérieur (10) de sorte que les échancrures (31) soient sensiblement en regard et définissent un logement apte à recevoir les tiges latérales (17a, 17b) sensiblement horizontalement.

12. Connecteur selon l'une des revendications 5 à 11, **caractérisé en ce qu'**au moins un levier (10, 11) comporte un patin (14) élastique dont au moins une partie forme la face d'appui dudit levier (10, 11) sur la tige d'anode (7).

13. Connecteur selon la revendication 12, **caractérisé en ce que** le patin se présente sous la forme d'une patte élastique (34) repliée sur elle-même.

14. Connecteur selon la revendication 13, **caractérisé en ce que** la patte élastique (34) est réalisée en métal, notamment en acier.

15. Crochet (8) destiné à être fixé au cadre anodique (5) d'une cellule d'électrolyse (1) de l'aluminium pour le maintien et le raccordement, contre le cadre anodique (5), d'une tige d'anode (7) placée à côté du crochet (8), et sur lequel est destiné à reposer un connecteur (9) pouvant être actionné entre une position de serrage dans laquelle le connecteur (9) est en contact avec la tige d'anode (7) et la sollicite vers le cadre anodique (5) sensiblement perpendiculairement à celui-ci et une position de desserrage dans laquelle le connecteur (9) n'exerce pas de pression sur la tige d'anode (7), **caractérisé en ce que** la géométrie et la matière constitutive du crochet (8) sont aptes à permettre, lors de l'actionnement du connecteur (9) vers la position de serrage, une déformation élastique suffisante du crochet (8) par rapport au cadre anodique (5) pour que le crochet (8) puisse, par retour élastique au moins partiel vers sa position de repos, compenser un changement éventuel de la position de la tige d'anode (7) par rapport au cadre anodique (5) et continuer ainsi à assurer un maintien ferme de la tige d'anode (7) contre le cadre anodique (5).

16. Crochet selon la revendication 15, **caractérisé en ce qu'**il présente une base de fixation (21), un corps porteur (22) à bords (23, 24) sensiblement parallèles et une zone d'extrémité recourbée (25).

17. Crochet selon la revendication 16, **caractérisé en ce que** la hauteur (h22) du corps porteur (22) est sensiblement constante et comprise entre 60 et 85 % de la hauteur (h21) de la base (21).

18. Crochet selon l'une des revendications 15 à 17, **caractérisé en ce que** le corps porteur (22) est réalisé en acier et présente une épaisseur (e) inférieure à 18 mm.

19. Crochet selon l'une des revendications 15 à 18, **caractérisé en ce qu'**il comporte des zones localisées dont l'épaisseur est inférieure à l'épaisseur générale (e) du crochet (8).

20. Dispositif de maintien et de raccordement d'une tige d'anode (7) contre un cadre anodique (5) d'une cellule d'électrolyse (1) de l'aluminium, comprenant:
- deux crochets (8) fixés au cadre anodique (5) et entre lesquels la tige d'anode (7) est destinée à être placée ;
- un connecteur (9) comprenant:
a) un corps comportant au moins une partie mobile (10,11) comprenant une face d'appui (14), ladite partie mobile se déplaçant de telle sorte que la dite face d'appui exerce une pression sur la tige d'anode (7), en suivant une direction (D) sensiblement perpendiculaire à la surface de contact du cadre anodique (5),
b) un couple de protubérances (17a et 17b) dépassant chacune latéralement dudit corps, orientées globalement perpendiculairement à ladite direction (D), étant destinées à reposer chacune sur un crochet (8) et
c) un actionneur (19) apte à provoquer le déplacement de ladite partie mobile pour l'amener entre une position de serrage, dans laquelle ladite face d'appui est en contact avec la tige d'anode (7) et la sollicite vers le cadre anodique (5) lorsque lesdites protubérances reposent sur lesdits crochets, et une position de desserrage, dans laquelle ladite face d'appui n'exerce pas de pression sur la tige d'anode (7),
**caractérisé en ce que** lesdits crochets et/ou ledit connecteur présentent, au moins partiellement, une géométrie et/ou sont, au moins partiellement, constitués d'un matériau tels que lorsque lesdites protubérances reposent sur lesdits crochets et que ledit actionneur place la partie mobile en position de serrage, ledit dispositif de maintien et de raccordement subit une déformation élastique suffisante pour que, en cas de changement de position de la tige d'anode (7) par rapport au cadre anodique (5), ledit connecteur, par retour élastique au moins partiel dudit dispositif vers sa position de repos, reste en contact avec ladite tige d'anode et continue ainsi à assurer un maintien ferme de ladite tige d'anode contre ledit cadre anodique.

21. Dispositif de maintien et de raccordement selon la revendication 20 dans lequel ledit connecteur (9) comprend un corps comportant deux leviers (10, 11) présentant au moins une face d'appui, deux tiges latérales (17a, 17b) sensiblement coaxiales dépassant chacune latéralement d'un levier (10, 11), destinées à reposer chacune sur un crochet (8), et une vis de serrage (19) apte à provoquer le pivotement des leviers (10, 11) autour de l'axe (18) des tiges (17a, 17b) entre une position serrée dans laquelle la face d'appui des leviers (10, 11) est en contact avec la tige d'anode (7) et la sollicite vers le cadre anodique (5) sensiblement perpendiculairement à celui-ci et une position desserrée dans laquelle la face d'appui des leviers (10, 11) n'exerce pas de pression sur la tige d'anode (7) ;
**caractérisé en ce que** la géométrie et la matière constitutive d'au moins un crochet (8), un levier (10, 11) et/ou une tige latérale (17a, 17b) du connecteur (9) sont aptes à permettre, lors du serrage de la vis (19) pour le maintien et le raccordement de la tige d'anode (7), une déformation élastique suffisante du dispositif de maintien par rapport au cadre anodique (5) pour que le dispositif de maintien puisse, par retour élastique au moins partiel vers sa position de repos, compenser un changement éventuel de la position de la tige d'anode (7) par rapport au cadre anodique (5) et continuer ainsi à assurer un maintien ferme de la tige d'anode (7) contre le cadre anodique (5).

22. Dispositif selon la revendication 21, **caractérisé en ce qu'**il comprend au moins un connecteur (9) conforme à l'une des revendications 1 à 14 et/ou un crochet (8) conforme à l'une des revendications 15 à 19.

23. Dispositif selon la revendication 21 ou 22, **caractérisé en ce que** la largeur Le du corps du connecteur (9) est inférieure à la largeur L_{TA} de la tige d'anode (7).

24. Dispositif selon la revendication 23, **caractérisé en ce que** L_{C} < 0,8 L_{TA}.

25. Procédé de maintien et de raccordement d'une tige d'anode (7) contre un cadre anodique (5) d'une cellule d'électrolyse (1) de l'aluminium, comprenant les étapes consistant à :
- placer la tige d'anode (7) entre deux crochets (8) fixés au cadre anodique (5);
- prévoir un connecteur (9) comprenant:
a) un corps comportant au moins une partie mobile (10, 11) comprenant une face d'appui (14), ladite partie mobile se déplaçant de telle sorte que la dite face d'appui exerce une pression sur la tige d'anode (7), en suivant une direction (D) sensiblement perpendiculaire à la surface de contact du cadre anodique (5);
b) un couple de protubérances (17a et 17b) dépassant chacune latéralement dudit corps, orientées globalement perpendiculairement à ladite direction (D), étant destinées à reposer chacune sur un crochet (8) fixé au cadre anodique (5), de part et d'autre de la tige d'anode (7);
c) et un actionneur (19) apte à provoquer le déplacement de ladite partie mobile pour l'amener entre une position de serrage, dans laquelle ladite face d'appui est en contact avec la tige d'anode (7) et la sollicite vers le cadre anodique (5) lorsque lesdites protubérances reposent sur lesdits crochets, et une position de desserrage, dans laquelle ladite face d'appui n'exerce pas de pression sur la tige d'anode;
- placer le connecteur (9) sur les crochets (8), en faisant reposer chacune des protubérances latérales (17a et 17b) sur un crochet (8), le connecteur (9) étant dans une position de desserrage;
- actionner l'actionneur pour amener la partie mobile vers une position de serrage;
**caractérisé en ce qu'**on actionne l'actionneur jusqu'à provoquer une déformation élastique suffisante d'au moins un crochet et/ou au moins une partie du connecteur pour que ledit connecteur, par retour élastique au moins partiel dudit crochet et/ou de ladite partie du connecteur vers sa position de repos, reste en contact avec ladite tige d'anode et continue ainsi à assurer un maintien ferme de ladite tige d'anode contre ledit cadre anodique.

26. Procédé selon la revendication 25 comprenant les étapes suivantes :
- placer la tige d'anode (7) entre deux crochets (8) fixés au cadre anodique (5);
- prévoir un connecteur (9) comprenant un corps comportant deux leviers (10, 11) présentant au moins une face d'appui, deux tiges latérales (17a, 17b) sensiblement coaxiales dépassant chacune latéralement d'un levier (10, 11) et une vis de serrage (19) ;
- placer le connecteur (9) sur les crochets (8), en faisant reposer chacune des tiges latérales (17a, 17b) sur un crochet (8), le connecteur (9) étant dans une position desserrée dans laquelle la face d'appui des leviers (10, 11) n'exerce pas de pression sur la tige d'anode (7) ;
- actionner la vis de serrage (19) pour provoquer le pivotement des leviers (10, 11) autour de l'axe des tiges (17a, 17b) vers une position serrée dans laquelle la face d'appui des leviers (10, 11) est en contact avec la tige d'anode (7) et la sollicite vers le cadre anodique (5) sensiblement perpendiculairement à celui-ci;
**caractérisé en ce que** la vis de serrage (19) est actionnée jusqu'à provoquer une déformation élastique suffisante d'au moins un crochet (8), un levier (10, 11) et/ou une tige latérale (17a, 17b) du connecteur (9) par rapport au cadre anodique (5) pour que ledit crochet (8), levier (10, 11) et/ou ladite tige latérale (17a, 17b) puisse, par retour élastique au moins partiel vers sa position de repos, compenser un changement éventuel de la position de la tige d'anode (7) par rapport au cadre anodique (5) et continuer ainsi à assurer un maintien ferme de la tige d'anode (7) contre le cadre anodique (5), la géométrie et la matière constitutive dudit crochet (8), dudit levier (10, 11) et/ou de ladite tige latérale (17a, 17b) étant choisis de sorte à permettre une telle déformation élastique et un tel retour élastique.

27. Procédé selon la revendication 26, **caractérisé en ce que** le connecteur (9) est conforme à l'une des revendications 1 à 14 et/ou au moins un crochet (8) est conforme à l'une des revendications 15 à 20.

## Patentansprüche

1. Verbindungselement (9) zum Halten und Anschließen eines Anodenschafts (7) gegen einen anodischen Rahmen (5) einer Aluminiumelektrolysezelle (1), umfassend:
- einen Körper, der zumindest einen beweglichen Teil (10, 11) umfasst, welcher eine Auflagefläche (14) aufweist, wobei der bewegliche Teil (10, 11) sich derart bewegt, dass die Auflagefläche den Anodenschaft (7) mit einem Druck in eine Richtung (D) beaufschlagt, die im Wesentlichen senkrecht auf die Berührungsfläche des anodischen Rahmens (5) ist;
- ein Paar von Seitenvorsprüngen (17a und 17b), die im Wesentlichen axial sind und jeweils seitlich vom Körper wegstehen, wobei sie im Wesentlichen senkrecht auf die Richtung (D) ausgerichtet und ausgelegt sind, um beidseitig des Anodenschafts (7) jeweils auf einem auf dem anodischen Rahmen (5) befestigten Haken (8) gelagert zu sein;
- und ein Stellglied (19), das geeignet ist, eine Bewegung des beweglichen Teils (14) zu bewirken, um diesen zwischen einer Spannposition, in der die Auflagefläche (14) in Berührung mit dem Anodenschaft (7) ist und diesen zum anodischen Rahmen (5) hin drückt, wenn die Seitenvorsprünge (17a und 17b) auf den Haken (8) gelagert sind, und einer Löseposition, in der die Auflagefläche keinen Druck auf den Anodenschaft beaufschlagt, hin und her zu bewegen;
**dadurch gekennzeichnet, dass** das Verbindungselement zumindest teilweise eine Geometrie aufweist und/oder zumindest teilweise aus einem Material besteht, die/das derart ist, dass, wenn das Stellglied den beweglichen Teil in die Spannposition versetzt, das Verbindungselement einer elastischen Verformung ausgesetzt ist, die ausreichend ist, damit das Verbindungselement bei einer Veränderung der Position des Anodenschafts (7) in Bezug auf den anodischen Rahmen (5) durch zumindest teilweise elastische Rückkehr in seine Ruheposition mit dem Anodenschaft in Berührung bleibt und dadurch weiterhin einen festen Halt des Anodenschafts gegen den anodischen Rahmen gewährleistet.

2. Verbindungselement (9) nach Anspruch 1, **dadurch gekennzeichnet, dass** es zumindest einen Teil umfasst, der geeignet ist, um eine elastische Verformungsenergie zu speichern, welche ausreichend ist, um eine große Bewegung der Auflagefläche in Richtung des anodischen Rahmens von üblicherweise mehr als 0,6 mm anzutreiben, wenn die Spannkraft nachlässt.

3. Verbindungselement (9) nach Anspruch 1, **dadurch gekennzeichnet, dass** es zumindest einen Teil umfasst, der geeignet ist, um eine elastische Verformungsenergie zu speichern, die ausreichend ist, um eine Winkelbewegung des Anodenschafts in Bezug auf die Vertikale von zumindest 0,15° und bevorzugt zumindest 0,3° auszugleichen.

4. Verbindungselement (9) nach Anspruch 1, **dadurch gekennzeichnet, dass** der Teil des Verbindungselements, der geeignet ist, um eine starke elastische Verformung zu speichern, aus einem Material hergestellt ist, dessen Elastizitätsgrenze bei mehr als 1000 N/mm² liegt, und zwar üblicherweise aus Metall, insbesondere aus Stahl.

5. Verbindungselement nach Anspruch 1, umfassend:
- einen Körper mit zwei Hebeln (10, 11), die ausgelegt sind, um über zumindest eine Auflagefläche den Anodenschaft (7) mit einem Druck zum anodischen Rahmen (7) hin zu beaufschlagen;
- zwei im Wesentlichen koaxiale Seitenstangen (17a, 17b), die jeweils seitlich vom Körper wegstehen und ausgelegt sind, um beidseitig des Anodenschafts (7) jeweils auf einem auf dem anodischen Rahmen (5) befestigten Haken (8) gelagert zu sein;
- und eine Spannschraube (19), die geeignet ist, um ein Schwenken der Hebel (10, 11) um die Achse (18) der Seitenstangen (17a, 17b) zwischen einer Spannposition, in der die Auflagefläche der Hebel (10, 11) in Berührung mit dem Anodenschaft (7) ist und diesen im Wesentlichen senkrecht gegen den anodischen Rahmen (5) drückt, und einer Löseposition, in der die Auflagefläche der Hebel (10, 11) keinen Druck auf den Anodenschaft (7) beaufschlagt, zu bewirken;
**dadurch gekennzeichnet, dass** die Geometrie und das Material von zumindest einem Hebel (10, 11) und/oder einer Seitenstange (17a, 17b) des Verbindungselements (9) geeignet sind, um beim Festziehen der Schraube (19) zum Halten und Anschließen des Anodenschafts (7) eine elastische Verformung des Verbindungselements (9) zu ermöglichen, die ausreichend ist, damit das Verbindungselement bei einer Veränderung der Position des Anodenschafts in Bezug auf den anodischen Rahmen durch zumindest teilweise elastische Rückkehr in seine Ruheposition mit dem Anodenschaft in Berührung bleibt und dadurch weiterhin einen festen Halt des Anodenschafts (7) gegen den anodischen Rahmen (5) gewährleistet.

6. Verbindungselement nach Anspruch 5, **dadurch gekennzeichnet, dass** zumindest eine Seitenstange (17a, 17b) aus einem Material hergestellt ist, dessen Elastizitätsgrenze bei mehr als 1000 N/mm² liegt, und dass der Abstand (L) zwischen dem Körper des Verbindungselements (9) und dem Auflagebereich (20) der Stange (17a, 17b), die ausgelegt ist, um auf dem auf dem anodischen Rahmen (5) befestigten Haken (8) festgelegt zu sein, hoch genug ist, um eine elastische Verformung der Stange (17a, 17b) und dadurch eine Bewegung des Körpers des Verbindungselements (9) im Wesentlichen senkrecht auf den anodischen Rahmen (5) in einem Ausmaß von mehr als 0,6 mm zu ermöglichen.

7. Verbindungselement nach Anspruch 6, **dadurch gekennzeichnet, dass** zumindest eine Seitenstange (17a, 17b) aus Metall, insbesondere aus Stahl, hergestellt ist.

8. Verbindungselement nach Anspruch 6 oder 7, **dadurch gekennzeichnet, dass** der Abstand (L) zwischen dem Körper des Verbindungselements (9) und dem Auflagebereich (20) der entsprechenden Seitenstange (17a, 17b) zwischen 20 und 40 % des Abstands zwischen den Auflagebereichen (20) der beiden Seitenstangen (17a, 17b) ausmacht.

9. Verbindungselement nach einem der Ansprüche 5 bis 8, **dadurch gekennzeichnet, dass** zumindest ein Hebel (10, 11) zumindest einen Flansch (12a, 12b, 13a, 13b) mit einer Aussparung auf seiner oberen oder unteren Kante aufweist, der zwei Schenkel (32, 33) definiert, welche in einer auf die Seitenstangen (17a, 17b) senkrechten Richtung auseinandergespreizt sind.

10. Verbindungselement nach Anspruch 9, **dadurch gekennzeichnet, dass** der Boden der Aussparung (31) einen Aufnahmebereich ausbildet, der ausgelegt ist, um eine Seitenstange (17a, 17b) aufzunehmen.

11. Verbindungselement nach einem der Ansprüche 5 bis 10, **dadurch gekennzeichnet, dass** der obere Hebel (10) zwei im Wesentlichen identische Seitenflansche (12a, 12b) umfasst, die jeweils auf ihrer oberen Kante eine Aussparung (31) aufweisen, und dass der untere Hebel (11) zwei im Wesentlichen identische Seitenflansche (13a, 13b) umfasst, die jeweils auf ihrer unteren Kante eine Aussparung aufweisen, wobei der untere Hebel (11) derart zwischen den Seitenflanschen (12a, 12b) des oberen Hebels (10) angeordnet ist, dass die Aussparungen (31) im Wesentlichen einander zugewandt sind und einen Aufnahmebereich zu definieren, der geeignet ist, um die Seitenstangen (17a, 17b) im Wesentlichen horizontal aufzunehmen.

12. Verbindungselement nach einem der Ansprüche 5 bis 11, **dadurch gekennzeichnet, dass** zumindest ein Hebel (10, 11) ein elastisches Kissen (14) aufweist, das zumindest teilweise die Auflagefläche des Hebels (10, 11) auf dem Anodenschaft (7) ausbildet.

13. Verbindungselement nach Anspruch 12, **dadurch gekennzeichnet, dass** das Kissen die Form einer elastischen Lasche (34) aufweist, die auf sich selbst umgeschlagen ist.

14. Verbindungselement nach Anspruch 13, **dadurch gekennzeichnet, dass** die elastische Lasche (34) aus Metall, insbesondere aus Stahl, hergestellt ist.

15. Haken (8), der ausgelegt ist, um auf dem anodischen Rahmen (5) einer Aluminiumelektrolysezelle (1) befestigt zu sein, um einen neben dem Haken (8) angeordneten Anodenschaft (7) gegen den anodischen Rahmen (5) zu halten und anzuschließen, und auf dem ein Verbindungselement (9) zu lagern ist, das zwischen einer Spannposition, in der das Verbindungselement (9) in Berührung mit dem Anodenschaft (7) ist und diesen im Wesentlichen senkrecht zum anodischen Rahmen (5) hin drückt, und einer Löseposition, in der das Verbindungselement (9) keinen Druck auf den Anodenschaft (7) beaufschlagt, hin und her bewegt werden kann, **dadurch gekennzeichnet, dass** die Geometrie und das Material des Hakens (8) geeignet sind, um beim Versetzen des Verbindungselements (9) in die Spannposition eine elastische Verformung des Hakens (8) in Bezug auf den anodischen Rahmen (5) zu ermöglichen, die ausreichend ist, damit der Haken (8) durch zumindest teilweise elastische Rückkehr in seine Ruheposition eine etwaige Veränderung der Position des Anodenschafts (7) in Bezug auf den anodischen Rahmen (5) ausgleichen kann und dadurch weiterhin einen festen Halt des Anodenschafts (7) gegen den anodischen Rahmen (5) gewährleistet.

16. Haken nach Anspruch 15, **dadurch gekennzeichnet, dass** er eine Befestigungsbasis (21), einen Tragkörper (22) mit im Wesentlichen parallelen Kanten (23, 24) und einen gekrümmten Endbereich (25) aufweist.

17. Haken nach Anspruch 16, **dadurch gekennzeichnet, dass** die Höhe (h22) des Tragkörpers (22) im Wesentlichen konstant ist und zwischen 60 und 85 % der Höhe (h21) der Basis (21) ausmacht.

18. Haken nach einem der Ansprüche 15 bis 17, **dadurch gekennzeichnet, dass** der Tragkörper (22) aus Stahl hergestellt ist und eine Dicke (e) von weniger als 18 mm aufweist.

19. Haken nach einem der Ansprüche 15 bis 18, **dadurch gekennzeichnet, dass** er örtlich festgelegte Bereiche aufweist, in denen die Dicke geringer ist als die allgemeine Dicke (e) des Hakens (8).

20. Vorrichtung zum Halten und Anschließen eines Anodenschafts (7) gegen einen anodischen Rahmen (5) einer Aluminiumelektrolysezelle (1), umfassend:
- zwei auf dem anodischen Rahmen (5) befestigte Haken (8), zwischen denen der Anodenschaft (7) anzuordnen ist;
- ein Verbindungselement (9), umfassend:
a) einen Körper, der zumindest einen beweglichen Teil (10, 11) umfasst, welcher eine Auflagefläche (14) aufweist, wobei der bewegliche Teil sich derart bewegt, dass die Auflagefläche den Anodenschaft (7) mit einem Druck in eine Richtung (D) beaufschlagt, die im Wesentlichen senkrecht auf die Berührungsfläche des anodischen Rahmens (5) ist,
b) ein Paar von Vorsprüngen (17a und 17b), die jeweils seitlich vom Körper wegstehen, wobei sie im Allgemeinen senkrecht auf die Richtung (D) ausgerichtet und ausgelegt sind, um jeweils auf einem Haken (8) gelagert zu sein;
c) und ein Stellglied (19), das geeignet ist, um eine Bewegung des beweglichen Teils zu bewirken, um ihn zwischen einer Spannposition, in der die Auflagefläche in Berührung mit dem Anodenschaft (7) ist und diesen zum anodischen Rahmen (5) hin drückt, wenn die Vorsprünge auf den Haken gelagert sind, und einer Löseposition, in der die Auflagefläche keinen Druck auf den Anodenschaft (7) beaufschlagt, hin und her zu bewegen,
**dadurch gekennzeichnet, dass** die Haken und/oder das Verbindungselement zumindest teilweise eine Geometrie aufweisen und/oder zumindest teilweise aus einem Material hergestellt sind, die/das derart ist, dass, wenn die Vorsprünge auf den Haken ruhen und das Stellglied den beweglichen Teil in die Spannposition versetzt, die Halte- und Anschlussvorrichtung einer elastischen Verformung ausgesetzt ist, die ausreichend ist, damit das Verbindungselement bei einer Veränderung der Position des Anodenschafts (7) in Bezug auf den anodischen Rahmen (5) durch zumindest teilweise elastische Rückkehr der Vorrichtung in ihre Ruheposition mit dem Anodenschaft in Berührung bleibt und dadurch weiterhin einen festen Halt des Anodenschafts gegen den anodischen Rahmen gewährleistet.

21. Halte- und Anschlussvorrichtung nach Anspruch 20, wobei das Verbindungselement (9) einen Körper mit zwei Hebeln (10, 11), die zumindest eine Auflagefläche aufweisen, zwei im Wesentlichen koaxiale Seitenstangen (17a, 17b), die jeweils seitlich von einem Hebel (10, 11) wegstehen und ausgelegt sind, um jeweils auf einem Haken (8) gelagert zu sein, und eine Spannschraube (19) umfasst, die geeignet ist, um ein Schwenken der Hebel (10, 11) um die Achse (18) der Stangen (17a, 17b) zwischen einer Spannposition, in der die Auflagefläche der Hebel (10, 11) in Berührung mit dem Anodenschaft (7) ist und diesen im Wesentlichen senkrecht gegen den anodischen Rahmen (5) drückt, und einer Löseposition, in der die Auflagefläche der Hebel (10, 11) keinen Druck auf den Anodenschaft (7) beaufschlagt, zu bewirken;
**dadurch gekennzeichnet, dass** die Geometrie und das Material von zumindest einem Haken (8), einem Hebel (10, 11) und/oder einer Seitenstange (17a, 17b) des Verbindungselements (9) geeignet sind, beim Festziehen der Schraube (19) zum Halten und Anschließen des Anodenschafts (7) eine elastische Verformung der Haltevorrichtung in Bezug auf den anodischen Rahmen (5) zu ermöglichen, die ausreichend ist, damit die Haltevorrichtung durch zumindest teilweise elastische Rückkehr in ihre Ruheposition eine etwaige Veränderung der Position des Anodenschafts (7) in Bezug auf den anodischen Rahmen (5) ausgleichen kann und dadurch weiterhin einen festen Halt des Anodenschafts (7) gegen den anodischen Rahmen (5) gewährleistet.

22. Vorrichtung nach Anspruch 21, **dadurch gekennzeichnet, dass** sie zumindest ein Verbindungselement (9) gemäß einem der Ansprüche 1 bis 14 und/oder einen Haken (8) gemäß einem der Ansprüche 15 bis 19 umfasst.

23. Vorrichtung nach Anspruch 21 oder 22, **dadurch gekennzeichnet, dass** die Breite Lc des Körpers des Verbindungselements (9) kleiner ist als die Breite L_{TA} des Anodenschafts (7).

24. Vorrichtung nach Anspruch 23, **dadurch gekennzeichnet, dass** Lc < 0,8 L_{TA} ist.

25. Verfahren zum Halten und Anschließen eines Anodenschaft (7) gegen einen anodischen Rahmen (5) einer Aluminiumelektrolysezelle (1), folgende Schritte umfassend :
- Anordnen des Anodenschafts (7) zwischen zwei Haken (8), die auf dem anodischen Rahmen (5) befestigt sind;
- Vorsehen eines Verbindungselements (9), umfassend:
a) einen Körper, der zumindest einen beweglichen Teil (10, 11) umfasst, welcher eine Auflagefläche (14) aufweist, wobei der bewegliche Teil (10, 11) sich derart bewegt, dass die Auflagefläche den Anodenschaft (7) mit einem Druck in eine Richtung (D) beaufschlagt, die im Wesentlichen senkrecht auf die Berührungsfläche des anodischen Rahmens (5) ist,
b) ein Paar von Seitenvorsprüngen (17a und 17b), die jeweils seitlich vom Körper wegstehen, wobei sie im Allgemeinen senkrecht auf die Richtung (D) ausgerichtet und ausgelegt sind, um beidseitig des Anodenschafts (7) jeweils auf einem auf dem anodischen Rahmen (5) befestigten Haken (8) gelagert zu sein;
c) und ein Stellglied (19), das geeignet ist, um eine Bewegung des beweglichen Teils zu bewirken, um ihn zwischen einer Spannposition, in der die Auflagefläche in Berührung mit dem Anodenschaft (7) ist und diesen zum anodischen Rahmen (5) hin drückt, wenn die Vorsprünge auf den Haken gelagert sind, und einer Löseposition, in der die Auflagefläche keinen Druck auf den Anodenschaft (7) beaufschlagt, hin und her zu bewegen,
- Anordnen des Verbindungselements (9) auf den Haken (8), indem jeder der Seitenvorsprünge (17a und 17b) auf einem Haken (8) gelagert wird, wobei das Verbindungselement (9) sich in einer Löseposition befindet;
- Betätigen des Stellglieds, um den beweglichen Teil in die Spannposition zu versetzen; **dadurch gekennzeichnet, dass** das Stellglied betätigt wird, bis eine elastische Verformung von zumindest einem Haken und/oder zumindest einem Teil des Verbindungselements bewirkt wird, die ausreichend ist, damit das Verbindungselement durch zumindest teilweise elastische Rückkehr des Hakens und/oder des Teils des Verbindungselements in seine Ruheposition mit dem Anodenschaft in Berührung bleibt und dadurch weiterhin einen festen Halt des Anodenschafts gegen den anodischen Rahmen gewährleistet.

26. Verfahren nach Anspruch 25, folgende Schritte umfassend :
- Anordnen des Anodenschafts (7) zwischen zwei Haken (8), die auf dem anodischen Rahmen (5) befestigt sind;
- Vorsehen eines Verbindungselements (9), der einen Körper mit zwei Hebeln (10, 11), welche zumindest eine Auflagefläche aufweisen, zwei im Wesentlichen koaxiale Seitenstangen (17a, 17b), die jeweils seitlich von einem Hebel (10, 11) wegstehen, und eine Spannschraube (19) umfasst;
- Anordnen des Verbindungselements (9) auf den Haken (8), indem jede der Seitenstangen (17a, 17b) auf einem Haken (8) gelagert wird, wobei sich das Verbindungselement (9) in einer Löseposition befindet, in der die Auflagefläche der Hebel (10, 11) keinen Druck auf den Anodenschaft (7) beaufschlagt;
- Betätigen der Spannschraube (19), um ein Schwenken der Hebel (10, 11) um die Achse der Stangen (17a, 17b) in eine Spannposition zu bewirken, in der die Auflagefläche der Hebel (10, 11) in Berührung mit dem Anodenschaft (7) ist und diesen im Wesentlichen senkrecht zum anodischen Rahmen (5) hin drückt;
**dadurch gekennzeichnet, dass** die Spannschraube (19) betätigt wird, bis eine elastische Verformung von zumindest einem Haken (8), einem Hebel (10, 11) und/oder einer Seitenstange (17a, 17b) des Verbindungselements (9) in Bezug auf den anodische Rahmen (5) bewirkt wird, die ausreichend ist, damit der Haken (8), der Hebel (10, 11) und/oder die Seitenstange (17a, 17b) durch zumindest teilweise elastische Rückkehr in seine/ihre Ruheposition eine etwaige Veränderung der Position des Anodenschafts (7) in Bezug auf den anodischen Rahmen (5) ausgleichen kann und dadurch weiterhin einen festen Halt des Anodenschafts (7) gegen den anodischen Rahmen (5) gewährleistet, wobei die Geometrie und das Material des Hakens (8), des Hebels (10, 11) und/oder der Seitenstange (17a, 17b) ausgewählt sind, um eine solche elastische Verformung und elastische Rückkehr zu ermöglichen.

27. Verfahren nach Anspruch 26, **dadurch gekennzeichnet, dass** das Verbindungselement (9) gemäß einem der Ansprüche 1 bis 14 ist und/oder dass zumindest ein Haken (8) gemäß einem der Ansprüche 15 bis 20 ist.

## Claims

1. Connector (9) for holding and connecting an anode rod (7) in contact with an anode beam (5) of an aluminium electrolytic cell (1), comprising:
- a body comprising at least one mobile part (10, 11) comprising a bearing face (14), the said mobile part moving such that the said bearing face applies pressure on the anode rod (7), along a direction (D) substantially perpendicular to the contact surface of the anode beam (5);
- a pair of substantially axial lateral protuberances (17a and 17b) each projecting beyond the sides of the said body, oriented substantially perpendicular to the said direction (D) and each of them being designed to rest on a hook (8) fixed to the anode beam (5), on each side of the anode rod (7);
- and an actuator (19) that can displace the said mobile part (14) to bring it between a clamping position in which the said bearing face (14) is in contact with the anode rod (7) and forces it towards the anode beam (5) when the said lateral protuberances (17a and 17b) rest on the hooks (8), and a release position in which the said bearing face does not apply any pressure on the anode rod;
**characterised in that** the said connector at least partially has a geometry and / or is at least partially composed of a material such that, when the said actuator brings the mobile part into the clamping position, the said connector is elastically deformed sufficiently so that, if there is a change in the position of the anode rod (7) with respect to the anode beam (5), the said connector remains in contact with the said anode rod due to its at least partial elastic return towards its unstressed position, and thus continues to hold the said anode rod firmly in contact with the said anode beam.

2. Connector (9) according to claim 1, **characterised in that** it comprises at least one part capable of storing sufficient elastic deformation energy to cause a large displacement, typically greater than 0.6 mm, of the bearing face towards the anode beam, when the clamping force is released.

3. Connector (9) according to claim 1, **characterised in that** it comprises at least one part capable of storing sufficient elastic deformation energy to compensate for angular displacement of the anode rod with the vertical of at least 0.15° and preferably at least 0.3°.

4. Connector (9) according to claim 1, **characterised in that** the part of the connector capable of storing a large elastic deformation is made from a material with a yield stress greater than 1000 N/mm2, and is typically a metal and particularly steel.

5. Connector according to claim 1, comprising:
- a body comprising two levers (10, 11) intended for applying a pressure on the anode rod (7) towards the anode beam (5) through at least one bearing face;
- two substantially coaxial lateral rods (17a, 17b) each projecting laterally from the said body and each of them being designed to rest on a hook (8) fixed to the anode beam (5), on each side of the anode rod (7) ;
- and a clamping screw (19) capable of making the levers (10, 11) pivot around the axis (18) of the lateral rods (17a, 17b) between a clamping position in which the bearing face of the levers (10, 11) is in contact with the anode rod (7) and moves it towards the anode beam (5) substantially perpendicular to the anode beam, and a release position in which the bearing face of the levers (10, 11) does not apply pressure on the anode rod (7);
**characterised in that** the geometry of at least one lever (10, 11) and / or lateral rod (17a, 17b) of the connector (9) and the material from which it is made are capable of enabling sufficient elastic deformation of the connector (9) when the screw (19) is tightened to hold and connect the anode rod (7), so that if the position of the anode rod with respect to the anode beam is changed, the said connector remains in contact with the said anode rod due to its at least partial elastic return towards its unstressed position, and thus continues to hold the said anode rod (7) firmly in contact with the said anode beam (5).

6. Connector according to claim 5, **characterised in that** at least one lateral rod (17a, 17b) is made from a material for which the yield stress is more than 1000 N/m2, and **in that** the distance (L) between the body of the connector (9) and the bearing area (20) of this rod (17a, 17b) designed to rest on the hook (8) fixed to the anode beam (5), is sufficiently large to enable elastic deformation of the said rod (17a, 17b) and consequently a displacement of the body of the connector (9) substantially perpendicular to the anode beam (5), with an amplitude greater than 0.6 mm.

7. Connector according to claim 6, **characterised in that** at least one lateral rod (17a, 17b) is made of metal, particularly steel.

8. Connector according to either claim 6 or 7, **characterised in that** the distance (L) between the body of the connector (9) and the bearing zone (20) of the corresponding lateral rod (17a, 17b) is between 20% and 40% of the distance between bearing zones (20) of the two lateral rods (17a, 17b).

9. Connector according to one of claims 5 to 8, **characterised in that** at least one lever (10, 11) comprises at least one side plate (12a, 12b, 13a, 13b) with a recess (31) formed from its upper edge or its lower edge and defining two branches (32, 33) separated from each other in a direction perpendicular to the lateral rods (17a, 17b).

10. Connector according to claim 9, **characterised in that** the bottom of the recess (31) forms a housing in which a lateral rod (17a, 17b) will fit.

11. Connector according to one of claims 5 to 10, **characterised in that** the upper lever (10) comprises two substantially identical side plates (12a, 12b) and each is provided with a recess (31) formed from its upper edge, and **in that** the two side plates (13a, 13b) of the lower lever (11) are practically the same, each is provided with a recess (31) formed from its lower edge, the lower lever being placed between the side plates (12a, 12b) of the upper lever (10) such that the recesses (31) are substantially facing each other and define a housing in which the substantially horizontal lateral rods (17a, 17b) can fit.

12. Connector according to one of claims 5 to 11, **characterised in that** at least one lever (10, 11) comprises an elastic pad (14), at least part of which forms the bearing face of the said lever (10, 11) on the anode rod (7).

13. Connector according to claim 12, **characterised in that** the pad is in the form of an elastic tab (34) folded on itself.

14. Connector according to claim 13, **characterised in that** the elastic tab (34) is made from a metal, particularly steel.

15. Hook (8) designed to be fixed to the anode beam (5) of an aluminium electrolytic cell (1) to hold and connect an anode rod (7) placed on the side of the hook (8) in contact with the anode beam (5), and on which a connector (9) is intended to rest that can be actuated between a clamping position in which the connector (9) is in contact with the anode rod (7) and pulls it towards the anode beam (5) substantially perpendicular to the anode beam, and a release position in which the connector (9) does not apply any pressure on the anode rod (7), **characterised in that** the geometry of the hook (8) and the material from which it is made are such that, when the connector (9) is moved towards the clamping position, they enable a sufficient elastic deformation of the hook (8) with respect to the anode beam (5) so that the hook (8) can compensate for a possible change in the position of the anode rod (7) with respect to the anode beam (5), and thus continues to hold the said anode rod (7) firmly in contact with the said anode beam (5).

16. Hook according to claim 15, **characterised in that** it has an attachment base (21), a supporting body (22) for which the upper edges (23) and the lower edges (24) are substantially parallel, and a curved end part (25) .

17. Hook according to claim 16, **characterised in that** the height (h22) of the supporting body (22) is substantially constant and is between 60 and 85% of the height (h21) of the base (21).

18. Hook according to one of claims 15 to 17, **characterised in that** the supporting body (22) is made of steel and **in that** its thickness (e) is less than 18 mm.

19. Hook according to one of claims 15 to 18, **characterised in that** it comprises local areas for which the thickness is less than the general thickness (e) of the hook (8).

20. Device for holding and for the connection of an anode rod (7) in contact with an anode beam (5) of an aluminium electrolytic cell (1), comprising:
- two hooks (8) fixed to the anode beam (5) and between which the anode rod (7) is intended to be placed;
- a connector (9) comprising:
a) a body comprising at least one mobile part (10, 11) comprising a bearing face (14), the said mobile part being displaced such that the said bearing face applies a pressure on the anode rod (7), along a direction (D) substantially perpendicular to the contact surface of the anode beam (5),
b) a pair of protuberances (17a and 17b) each projecting laterally from the said body, globally oriented perpendicular to the said direction (D), each designed to rest on a hook (8), and
c) an actuator (19) capable of causing displacement of the said mobile part to bring it between a clamping position in which the said bearing face is in contact with the anode rod (7) and forces it towards the anode beam (5) when the said protuberances rest on the said hooks, and a release position in which the said bearing face does not apply any pressure on the anode rod (7),
**characterised in that** the said hooks and / or the said connector at least partially have a geometry and / or are at least partially formed from a material such that when the said protuberances are supported on the said hooks and the said actuator brings the mobile part into the clamping position, the said holding and connection device is elastically deformed sufficiently so that, if there is a change in the position of the anode rod (7) relative to the anode beam (5), the said connector remains in contact with the said anode rod due to its at least partial elastic return towards its unstressed position, and thus continues to hold the said anode rod firmly in contact with the said anode beam.

21. Holding and connection device according to claim 20 in which the said connector (9) comprises a body with two levers (10, 11) with at least one bearing face, two substantially coaxial lateral rods (17a, 17b) each being provided with a lever (10, 11) on the side, each of them being intended to rest on a hook (8), and a clamping screw that can pivot the levers (10, 11) about the axis of the rods (17a, 17b) between a clamping position in which the bearing face of the levers is in contact with the anode rod (7) and moves it towards the anode beam (5) substantially perpendicular to the anode beam, and a release position in which the bearing face of the levers (10, 11) does not apply any pressure on the anode rod (7);
**characterised in that** the geometry of at least one hook (8), a lever (10, 11) and / or a lateral rod (17a, 17b) of the connector (9) and the material from which they are formed are such that, when the screw (19) for holding and connection of the anode rod (7) is tightened, the elastic deformation of the holding device with respect to the anode beam (5) is sufficient so that the holding device can compensate for a possible change in the position of the anode rod (7) with respect to the anode beam (5), by at least partial elastic return towards its unstressed position, and thus continues to keep the said anode rod (7) firmly in contact with the said anode beam (5).

22. Device according to claim 21, **characterised in that** it comprises at least one connector (9) according to one of claims 1 to 14 and / or one hook (8) according to one of claims 15 to 19.

23. Device according to either claim 21 or 22, **characterised in that** the width L_{C} of the body of the connector (9) is less than the width L_{TA} of the anode rod (7) .

24. Device according to claim 23, **characterised in that** L_{C} < 0.8 L_{TA}.

25. Method for holding and connection of an anode rod (7) in contact with an anode beam (5) of an aluminium electrolytic cell, comprising steps consisting of:
- placing the anode rod (7) between two hooks (8) fixed to the anode beam (5):
- providing a connector (9) comprising:
a) a body comprising at least one mobile part (10, 11) comprising a bearing face (14), the said mobile part being displaced such that the said bearing face applies a pressure on the anode rod (7), along a direction substantially perpendicular to the contact surface of the anode beam (5),
b) a pair of protuberances (17a and 17b) each projecting laterally from the said body, globally oriented perpendicular to the said direction (D), each designed to rest on a hook (8) fixed to the anode beam (5) on each side of the anode rod (7);
c) and an actuator (19) capable of causing displacement of the said mobile part to bring it between a clamping position in which the said bearing face is in contact with the anode rod (7) and forces it towards the anode beam (5) when the said lateral protuberances rest on the said hooks, and a release position in which the said bearing face does not apply any pressure on the anode rod;
- placing the connector (9) on the hooks (8), by making each of the lateral protuberances (17a and 17b) rest on a hook (8), the connector (9) being in a release position;
- actuating the actuator to bring the mobile part into a clamping position;
**characterised in that** the actuator is actuated to cause a sufficient elastic deformation of at least one hook and / or at least one part or the connector so that, due to the at least partial elastic return of the said hook and / or the said part of the connector towards its unstressed position, the said connector remains in contact with the said anode rod and thus continues to hold the said anode rod firmly in contact with the said anode beam.

26. Method according to claim 25 comprising steps consisting of:
- placing the anode rod (7) between two hooks (8) fixed to the anode beam (5);
- providing a connector (9) comprising a body comprising two levers (10, 11) with at least one bearing face, two substantially coaxial lateral rods (17a, 17b) each projecting laterally from a lever and a clamping screw (19);
- placing the connector (9) on the hooks (8), making each of the lateral rods (17a, 17b) rest on a hook (8), the connector (9) being in a release position in which the bearing face of the levers (10, 11) does not apply any pressure on the anode rod (7);
- actuating the clamping screw (19) to cause pivoting of the levers (10, 11) around the axis of the rods (17a, 17b) towards a clamping position in which the bearing face of the levers (10, 11) is in contact with the anode rod (7) and moves it towards the anode beam (5) substantially perpendicular to the anode beam;
**characterised in that** the clamping screw (19) is actuated to cause a sufficient elastic deformation of at least one hook (8), one lever (10, 11) and / or one lateral rod (17a, 17b) of the connector (9) with respect to the anode beam (5) so that the said hook (8), the said lever (10, 11) and / or the said lateral rod (17a, 17b) can compensate for a possible change in the position of the anode rod (7) with respect to the anode beam (5), by at least partial elastic return towards its unstressed position, and thus continue to keep the said anode rod (7) firmly in contact with the said anode beam (5), the geometry of the said hook (8), the said lever (10, 11) and / or the said lateral rod (17a, 17b), and the material from which they are made, being chosen to enable such an elastic deformation and such an elastic return.

27. Method according to claim 26, **characterised in that** the connector (9) complies with one of claims 1 to 14 and / or **in that** at least one hook (8) complies with one of claims 15 to 20.
